# EUROPÄISCHE PATENTSCHRIFT

(11) **EP 1 333 545 B1**
(45) Veröffentlichungstag und Bekanntmachung des Hinweises auf die Patenterteilung: **01.12.2004**
(21) Anmeldenummer: 03001454.2
(22) Anmeldetag: 22.01.2003
(51) Int. Cl.: H01R 25/16

(54) **Stromschienensystem**
Bus bar system
Système à rails conducteurs

(30) Priorität: 04.02.2002 DE 10204412
(43) Veröffentlichungstag der Anmeldung: 06.08.2003
(73) Patentinhaber: SIEMENS AKTIENGESELLSCHAFT, 80333 München (DE)
(72) Erfinder: Lieberich, Ernst-Alfred, 21335 Lüneburg (DE)

(56) Entgegenhaltungen:
- DE-B- 1 236 621
- DE-U- 29 813 878
- US-A- 4 627 469
- US-A- 5 792 992

## Beschreibung

Die vorliegende Erfindung betrifft ein Stromschienensystem, insbesondere zur Installation an Bord von Schiffen, das sich in einer Längsrichtung erstreckt und in Grundabschnitten ein Gehäuse aufweist, das in einer zur Längsrichtung senkrechten Ebene einen Querschnitt vollständig umschließt, wobei in dem Gehäuse mehrere voneinander elektrisch isolierte, sich in Längsrichtung erstreckende Leistungsschienen angeordnet sind, mittels derer elektrische Energie übertragbar ist.

Beispielsweise ist die sogenannte Sentronschiene derart aufgebaut. Die Sentronschiene ist ein typgeprüftes, von den Klassifikationsgesellschaften für den Schiffbau zugelassenes Energieverteilungssystem, das mit gas- und wasserdichten Schott- bzw. Deckdurchführungen ausgestattet ist. Auch aus dem DE 298 13 878 U1, das ebenfalls auf der Sentronschiene basiert, ist ein derartiges Stromschienensystem bekannt.

Im oben genannten Stand der Technik wird von dem Stromschienensystem ein einzelnes Spannungssystem, z. B. ein Dreiphasen-Wechselspannungssystem mit den drei Phasen, einem Nullleiter und eventuell noch einem Erdungsleiter geführt. Wenn zwei derartige Spannungssysteme nebeneinander verlegt werden sollen oder wenn ein besonders hoher Strombedarf besteht, werden bei diesem Stand der Technik zwei derartige Stromschienensysteme nebeneinander installiert.

Auch aus der US-A-3,639,676 die als nächstliegenden Stand der Technik angesehen wird, ist ein derartiges Stromschienensystem bekannt. Aus dieser Schrift ist ferner auch ein Stromschienensystem bekannt, bei dem das Gehäuse durch mindestens eine sich in Längsrichtung erstreckende Trennwand in mindestens zwei voneinander getrennte Teilbereiche unterteilt ist, wobei in jedem der Teilbereiche eine Gruppe von mehreren voneinander elektrisch isolierten, sich in Längsrichtung erstreckenden Leistungsschienen angeordnet ist, mittels derer elektrische Energie übertragbar ist.

Aus der US-A-5,792,992 ist ein Kabelschachtsystem bekannt, das einen ersten Kabelschacht aufweist, der sich in einer Längsrichtung erstreckt und in Grundabschnitten ein Gehäuse aufweist, das in einer zur Längsrichtung senkrechten Ebene einen Querschnitt im Wesentlichen vollständig umschließt. An das Gehäuse können Ergänzungselemente angesetzt werden, so dass ein zweiter Kabelschacht aufgebaut wird. Eine der Außenwände des ersten Kabelschachts bildet dann eine Trennwand zwischen den Kabelschächten, so dass diese voneinander getrennte Teilbereiche bilden. In jedem der Teilbereiche können unter anderem Kabel angeordnet werden, mittels derer elektrische Energie übertragbar ist.

Die Aufgabe der vorliegenden Erfindung besteht darin, ein solches Stromschienensystem derart weiterzubilden, dass eine einfache Aufspaltung bzw. Vereinigung der Teilbereiche möglich ist.

Die Aufgabe wird dadurch gelöst, dass das Stromschienensystem an mindestens einem seiner Enden ein Gabelstück aufweist, an dem mindestens einer der Teilbereiche abzweigt

Wenn das Gehäuse in den Grundabschnitten pro Teilbereich einen Außenabschnitt aufweist, der die Gruppe von Leistungsschienen des jeweiligen Teilbereichs aufnimmt und nur zur Trennwand hin offen ist, und die Trennwand mit den an sie angrenzenden Außenabschnitten über Verbindungselemente verbunden ist, sind die Grundabschnitte konstruktiv besonders einfach aufgebaut. Die Außenabschnitte können dabei mit der Trennwand insbesondere über gemeinsame Verbindungselemente verbunden sein.

Wenn die Außenabschnitte untereinander gleich ausgebildet sind, ergibt sich eine geringere Teilevielfalt.

Wenn die Außenabschnitte ein Oberteil, ein Unterteil und ein Seitenteil aufweisen und das Oberteil und das Unterteil mit der Trennwand und dem Seitenteil über Verbindungselemente verbunden sind, ergibt sich ein konstruktiv besonders einfacher Aufbau des Außenabschnitts.

Wenn das Seitenteil das Oberteil und das Unterteil überragt, ist die Befestigung zum Seitenteil hin auf die gleiche Art und Weise ausgestaltbar wie die Befestigung zur Trennwand hin.

Wenn das Oberteil bzw. das Unterteil eine Basis und zwei nach außen gebogene Schenkel aufweist und je ein Schenkel mit dem Seitenteil und der Trennwand verbindbar ist, ist die Verbindung von Oberteil bzw. Unterteil mit dem Seitenteil und der Trennwand besonders einfach.

Wenn das Oberteil und das Unterteil gleich ausgebildet sind, ergibt sich wieder eine geringere Teilevielfalt.

Wenn die Trennwand in den Grundabschnitten die Außenabschnitte überragt, ist insbesondere eine leichte Befestigung der Außenabschnitte an der Trennwand möglich.

Wenn die Trennwand in den Grundabschnitten symmetrisch aufgebaut ist, können auch die Außenabschnitte symmetrisch aufgebaut sein.

Wenn in Längsrichtung hintereinander angeordnete Grundabschnitte in Stoßbereichen durch Verbindungsabschnitte miteinander verbindbar sind, ist das Stromschienensystem - im Rahmen der Grundlänge der Grundabschnitte - in beliebiger Länge einfach verlegbar.

Wenn die Grundabschnitte in den Stoßbereichen die Teilbereiche übergreifende Grundaußenelemente aufweisen, zwischen die Grundaußenelemente ein Trennelement einführbar ist, das sich im Querschnitt gesehen von einem Grundaußenelement zum anderen Grundaußenelement erstreckt und aus elektrisch isolierendem Material, insbesondere Kunststoff, besteht, ist eine einfache Anbindung der Grundabschnitte an die Verbindungsabschnitte möglich, ohne dass die Gefahr eines Kurzschlusses besteht.

Wenn die Verbindungsabschnitte die Teilbereiche übergreifende, einander gegenüberliegende Verbinderaußenelemente aufweisen, die vor dem Einführen des Trennelements zwischen die Grundaußenelemente einführbar sind, ergibt sich ein einfacher Aufbau der Verbindungsabschnitte.

Wenn das Trennelement elastische Endabschnitte aufweist, mit denen es an den Grund- bzw. Verbinderaußenelementen anliegt, ergibt sich auf einfach Weise ein dichter Abschluss der Teilbereiche voneinander.

Das Gabelstück kann insbesondere als T-Stück ausgebildet sein. Vorzugsweise ist über das Gabelstück elektrische Energie in die Teilbereiche einspeisbar.

Wenn die Leistungsschienen derart dimensioniert sind, dass sie eine Stromtragfähigkeit von mindestens 800 A, insbesondere von mindestens 2.500 oder 3.000 A, aufweisen, eignen sie sich besonders gut für Großschiffe und Großanlagen.

Das Stromschienensystem dient vorzugsweise dazu, dass die Leistungsschienen des einen Teilbereichs und die Leistungsschienen des anderen Teilbereichs voneinander unabhängige Spannungssysteme führen. Insbesondere können dabei die Spannungssysteme voneinander verschiedene Nennspannungen aufweisen. Oftmals definieren die Spannungssysteme Phasen von Drehstromsystemen im Spannungsbereich von 230 V bis 1.000 V.

Weitere Vorteile und Einzelheiten ergeben sich aus der nachfolgenden Beschreibung eines Ausführungsbeispiels in Verbindung mit den Zeichnungen sowie den weiteren Unteransprüchen. Dabei zeigen in Prinzipdarstellung
- FIG 1: einen längeren Abschnitt eines Stromschienensystems,
- FIG 2: einen Querschnitt durch das Stromschienensystem von FIG 1 längs einer Linie II-II,
- FIG 3: einen Grundabschnitt im Bereich III von FIG 1 in perspektivischer Darstellung,
- FIG 4: einen Verbindungsabschnitt im Bereich III von FIG 1 in perspektivischer Darstellung und
- FIG 5: ein Gabelstück in perspektivischer Darstellung.

Gemäß FIG 1 erstreckt sich ein Stromschienensystem in einer Längsrichtung x. Das Stromschienensystem weist Grundabschnitte 1 auf, die in Stoßbereichen 2 durch Verbindungsabschnitte 3 miteinander verbindbar sind. Die Grundabschnitte 1 weisen typischerweise eine Länge l von ca. 3 m auf. Exakt entspricht ihre Länge l zehn engl. Fuß, also 3,048 m.

Sowohl in den Grundabschnitten 1 als auch in den Verbindungsabschnitten 3 weist das Stromschienensystem ein Gehäuse 4 auf. Das Gehäuse 4 umschließt in einer zur Längsrichtung x senkrechten Ebene vollständig einen Querschnitt.

Gemäß FIG 2 ist das Gehäuse 4 im Bereich der Grundabschnitte 1 durch eine Trennwand 5, die sich in der Längsrichtung x erstreckt, in zwei voneinander getrennte Teilbereiche 6 unterteilt. Die Teilbereiche 6 weisen einen - zumindest im wesentlichen - rechteckigen Teilquerschnitt auf. In jedem der Teilbereiche 6 ist dabei eine Gruppe von mehreren Leistungsschienen 7 angeordnet. Die Leistungsschienen 7 sind voneinander elektrisch isoliert und erstrecken sich ebenfalls in Längsrichtung x. Mittels der Gruppen von Leistungsschienen 7 ist elektrische Energie übertragbar. In jedem Teilbereich 6 kann ferner entsprechend dem DE 298 13 878 U1 eine Datenschiene 7' angeordnet sein. Anstelle der Datenschienen 7' kann beispielsweise auch eine Erdungsschiene vorhanden sein, die kleiner dimensioniert ist als die Leistungsschienen 7.

Die Teilbereiche 6 sind jeweils als Sentronschiene aufgebaut. Die Sentronschiene ist ein typgeprüftes, von den Klassifikationsgesellschaften für den Schiffbau zugelassenes Energieverteilungssystem, das mit gas- und wasserdichten Schott- bzw. Deckdurchführungen ausgestattet ist. Aufgrund des Aufbauens des erfindungsgemäßen Stromschienensystems auf dem Sentronsystem kann das erfindungsgemäße Stromschienensystem insbesondere an Bord von Schiffen installiert werden. Eine erneute Typzulassung bei den Klassifikationsgesellschaften ist dabei nicht erforderlich, da der strukturelle Stromschienenaufbau unverändert bleibt.

Gemäß FIG 2 weist das Gehäuse 4 in den Grundabschnitten 1 pro Teilbereich 6 einen Außenabschnitt 8 auf. Die Außenabschnitte 8 nehmen die Gruppe von Leistungsschienen 7 des jeweiligen Teilbereichs 6 auf. Die Außenabschnitte 8 sind nur zur Trennwand 5 hin offen und im übrigen geschlossen. Die Trennwand 5 ist mit den an sie angrenzenden Außenabschnitten 8 über Verbindungselemente 9 verbunden. Ersichtlich sind dabei zum Verbinden der Außenabschnitte 8 mit der Trennwand 5 gemeinsame Verbindungselemente 9 vorgesehen.

Die Trennwand 5 und die Außenabschnitte 8 können aus beliebigen Material bestehen. Insbesondere können sie aus elektrisch leitendem Material (z.B. Stahl) oder aus elektrisch isolierendem Material (z.B. Kunststoff) bestehen.

Die Trennwand 5 ist in den Grundabschnitten 1 symmetrisch ausgebildet. Die Außenabschnitte 8 sind untereinander gleich ausgebildet. Sie weisen je ein Oberteil 10, ein Unterteil 11 und ein Seitenteil 12 auf. Das Oberteil 10 und das Unterteil 11 sind gleich ausgebildet. Sie weisen je eine Basis 13 und zwei nach außen gebogene Schenkel 14 auf. Je einer der Schenkel 14 des Oberteils 10 und des Unterteils 11 ist mit dem Seitenteil 12 des jeweiligen Außenabschnitts 8 und der Trennwand 5 verbunden. Die Verbindung zur Trennwand 5 erfolgt dabei über die bereits erwähnten Verbindungselemente 9. Die Verbindung mit dem Seitenteil 12 erfolgt über weitere Verbindungselemente 15.

Gemäß FIG 2 überragt die Trennwand 5 in den Grundabschnitten 1 die Außenabschnitte 8 (bzw. zumindest das Oberteil 10 und das Unterteil 11). Auch das Seitenteil 12 überragt das Oberteil 10 und das Unterteil 11.

Gemäß FIG 2 unterbricht die Trennwand 5 in den Grundabschnitten 1 das Gehäuse 4, so dass das Gehäuse 4 als solches aus den Außenabschnitten 8 besteht. In den Stoßbereichen 2, in denen auch die Verbindungsabschnitte 3 angeordnet sind, ist dies hingegen nicht der Fall. In den Stoßbereichen 2 weisen die Grundabschnitte 1 gemäß FIG 3 vielmehr Grundaußenelemente 16 auf, welche die Teilbereiche 6 übergreifen. Ein Trennelement 17 erstreckt sich in den Stoßbereichen 2 im Querschnitt gesehen von einem der Grundaußenelemente 16 zum anderen Grundaußenelement 16. Es wird dabei von den Grundaußenelementen 16 nur lose gehalten; es ist also ohne weiteres zwischen die Grundaußenelemente 16 einführbar und aus ihnen herausnehmbar.

Das Trennelement 17 besteht aus elektrisch isolierendem Material, insbesondere aus Kunststoff. Die Grundaußenelemente 16 können - je nach Ausgestaltung - aus Metall, insbesondere aus Aluminium, oder ebenfalls aus elektrisch isolierendem Material, z. B. Kunststoff, bestehen.

Die Endbereiche der Grundabschnitte 1 gemäß FIG 3 wirken mit den Verbindungsabschnitten 3 von FIG 4 zusammen. Gemäß FIG 4 weisen die Verbindungsabschnitte 3 Verbinderaußenelemente 18 auf, welche ebenfalls die Teilbereiche 6 übergreifen. Auch bei ihnen liegen die Verbinderaußenelemente 18 einander gegenüber. Die Verbinderaußenelemente 18 sind - vor oder nach dem Einführen des Trennelements 17 zwischen die Grundaußenelemente 16 - zwischen die Grundaußenelemente 16 einführbar. Die Verbinderaußenelemente 18 bestehen ebenso wie die Grundaußenelemente 16 entweder aus Metall oder aus elektrisch isolierendem Material.

Um einen dichten Abschluss der Teilbereiche 6 voneinander zu gewährleisten, weist das Trennelement 17 elastische Endabschnitte 20 auf, mit denen es an gegenüberliegenden Verbinderaußenelementen 18 anliegt.

Gemäß FIG 5 weist das Stromschienensystem an einem seiner Enden ein Gabelstück 21 auf. Das Gabelstück 21 ist gemäß FIG 5 als T-Stück 21 ausgebildet. Am Gabelstück zweigt mindestens einer der Teilbereiche 6 vom anderen Teilbereich 6 ab. Gemäß FIG 5 zweigen sogar beide Teilbereiche 6 voneinander ab.

Die voneinander abgewandten Bereiche des Gabelstücks 21 können, wie in FIG 5 schematisch angedeutet ist, einzeln mit einem Generator G verbunden sein. Über das Gabelstück 21 ist somit elektrische Energie in die Teilbereiche 6 einspeisbar.

Da die einzelnen Leistungsschienen 7 elektrisch voneinander isoliert sind, sind die von den einzelnen Leistungsschienen 7 geführten Spannungen und Ströme prinzipiell unabhängig voneinander bestimmbar. So ist es theoretisch beispielsweise möglich, dass je zwei Leistungsschienen 7 ein einphasiges Gleich- oder Wechselspannungssystem definieren. Die beiden betreffenden Leistungsschienen 7 können dabei sowohl im gleichen Teilbereich als auch in verschiedenen Teilbereichen 6 angeordnet sein. Auch ist z.B. möglich, dass die Leistungsschienen 7 der beiden Teilbereiche 6 miteinander korrespondieren, so dass also die beiden Teilbereiche 6 zusammen ein einziges Spannungssystem definieren, dessen Stromtragfähigkeit aber doppelt so groß ist wie die eines Einzelsystems. Dies kann im Einzelfall erforderlich und sinnvoll sein, obwohl die Leistungsschienen 7 in der Regel derart dimensioniert sind, dass sie eine Stromtragfähigkeit von mindestens 800 A aufweisen. Meist weisen sie pro Teilbereich sogar eine Stromtragfähigkeit von 2,5 bis 3 kA auf, im Einzelfall sogar bis zu 5 kA.

In der Regel aber führen die Leistungsschienen 7 des einen Teilbereichs 6 und die Leistungsschienen 7 des anderen Teilbereichs 6 voneinander unabhängige Spannungssysteme. Die Nennspannungen der Spannungssysteme liegen dabei typischerweise maximal bei einem kV. Minimal betragen sie in der Regel 230 V. Die Nennspannungen können gleich oder voneinander verschieden sein. Beispielsweise kann das eine Spannungssystem ein Drehstromsystem mit drei Phasen und einer Nennspannung von 400 V sein, das andere Spannungssystem ein Gleichstromsystem oder z.B. ebenfalls ein Drehstromsystem mit drei Phasen und einer Nennspannung von 690 V.

Bei Drehspannungen mit drei Phasen führen z.B. die jeweils drei unteren Leistungsschienen 7 der beiden Teilbereiche 6 je eine der Phasen des jeweiligen Spannungssystems. Die vierte Leistungsschiene 7 von unten stellt den Nullleiter oder den ersten Nullleiter (100 %) des jeweiligen Spannungssystems dar, die fünfte Leistungsschiene 7 von unten die Erdungsschiene oder einen weiteren Nullleiter (200 %). Die oberste, in FIG 2 dünner gezeichnete Schiene ist z.B. eine Erdungsschiene oder die bereits erwähnte, durch eine nicht dargestellte Isolationsschicht geteilte Datenschiene 7', die im DE 298 13 878 U1 detailliert beschrieben ist.

Mittels des erfindungsgemäßen Stromschienensystems lässt sich ein kostengünstigerer Aufbau von insbesondere zwei parallel verlaufenden Stromschienensystemen realisieren.

## Patentansprüche

1. Stromschienensystem, insbesondere zur Installation an Bord von Schiffen, das sich in einer Längsrichtung (x) erstreckt und in Grundabschnitten (1) ein Gehäuse (4) aufweist, das in einer zur Längsrichtung (x) senkrechten Ebene einen Querschnitt vollständig umschließt, wobei das Gehäuse (4) durch mindestens eine sich in Längsrichtung (x) erstreckende Trennwand (5) in mindestens zwei voneinander getrennte Teilbereiche (6) unterteilt ist, wobei in jedem der Teilbereiche (6) eine Gruppe von mehreren voneinander elektrisch isolierten, sich in Längsrichtung (x) erstreckenden Leistungsschienen (7) angeordnet ist, mittels derer elektrische Energie übertragbar ist,
**dadurch gekennzeichnet,**
**dass** es an mindestens einem seiner Enden ein Gabelstück (21) aufweist, an dem mindestens einer der Teilbereiche (6) abzweigt.

2. Stromschienensystem nach Anspruch 1,
**dadurch gekennzeichnet,**
**dass** das Gehäuse (4) in den Grundabschnitten (1) pro Teilbereich (6) einen Außenabschnitt (8) aufweist, der die Gruppe von Leistungsschienen (7) des jeweiligen Teilbereichs (6) aufnimmt, dass der Außenabschnitt (8) nur zur Trennwand (5) hin offen ist und dass die Trennwand (5) mit den an sie angrenzenden Außenabschnitten (8) über Verbindungselemente (9) verbunden ist.

3. Stromschienensystem nach Anspruch 2,
**dadurch gekennzeichnet,**
**dass** die Außenabschnitte (8) mit der Trennwand (5) über gemeinsame Verbindungselemente (9) verbunden sind.

4. Stromschienensystem nach Anspruch 2 oder 3,
**dadurch gekennzeichnet, dass** die Außenabschnitte (8) untereinander gleich ausgebildet sind.

5. Stromschienensystem nach Anspruch 2, 3 oder 4,
**dadurch gekennzeichnet,**
**dass** die Außenabschnitte (8) ein Oberteil (10), ein Unterteil (11) und ein Seitenteil (12) aufweisen und dass das Oberteil (10) und das Unterteil (11) mit der Trennwand (5) und dem Seitenteil (12) über Verbindungselemente (9, 15) verbunden sind.

6. Stromschienensystem nach Anspruch 5,
**dadurch gekennzeichnet,**
**dass** das Seitenteil (12) das Oberteil (10) und das Unterteil (11) überragt.

7. Stromschienensystem nach Anspruch 5 oder 6,
**dadurch gekennzeichnet,**
**dass** das Oberteil (10) eine Basis (13) und zwei nach außen gebogene Schenkel (14) aufweist und dass je einer der Schenkel (14) mit dem Seitenteil (12) und der Trennwand (5) verbunden ist.

8. Stromschienensystem nach Anspruch 5, 6 oder 7,
**dadurch gekennzeichnet,**
**dass** das Unterteil (11) eine Basis (13) und zwei nach außen gebogene Schenkel (14) aufweist und dass je einer der Schenkel (14) mit dem Seitenteil (12) und der Trennwand (5) verbunden ist.

9. Stromschienensystem nach Anspruch 5, 6 oder 7 und 8,
**dadurch gekennzeichnet,**
**dass** das Oberteil (10) und das Unterteil (11) gleich ausgebildet sind.

10. Stromschienensystem nach einem der Ansprüche 2 bis 9,
**dadurch gekennzeichnet,**
**dass** die Trennwand (5) in den Grundabschnitten (1) die Außenabschnitte (8) überragt.

11. Stromschienensystem nach einem der obigen Ansprüche,
**dadurch gekennzeichnet,**
**dass** die Trennwand (5) in den Grundabschnitten (1) symmetrisch ausgebildet ist.

12. Stromschienensystem nach einem der obigen Ansprüche,
**dadurch gekennzeichnet,**
**dass** in Längsrichtung (x) hintereinander angeordnete Grundabschnitte (1) in Stoßbereichen (2) durch Verbindungsabschnitte (3) miteinander verbindbar sind.

13. Stromschienensystem nach Anspruch 12,
**dadurch gekennzeichnet,**
**dass** die Grundabschnitte (1) in den Stoßbereichen (2) die Teilbereiche (6) übergreifende Grundaußenelemente (16) aufweisen, dass zwischen die Grundaußenelemente (16) ein Trennelement (17) einführbar ist, das sich im Querschnitt gesehen von einem Grundaußenelement (16) zum anderen Grundaußenelement (16) erstreckt, und dass das Trennelement (17) aus elektrisch isolierendem Material, insbesondere Kunststoff, besteht.

14. Stromschienensystem nach Anspruch 13,
**dadurch gekennzeichnet,**
**dass** die Verbindungsabschnitte (3) die Teilbereiche (6) übergreifende, einander gegenüberliegende Verbinderaußenelemente (18) aufweisen, die vor dem Einführen des Trennelements (17) zwischen die Grundaußenelemente (16) einführbar sind.

15. Stromschienensystem nach Anspruch 14,
**dadurch gekennzeichnet,**
**dass** das Trennelement (17) elastische Endabschnitte (20) aufweist, mit denen es an den Grundaußenelementen (16) bzw. an den Verbinderaußenelementen (18) anliegt.

16. Stromschienensystem einem der obigen Ansprüche,
**dadurch gekennzeichnet,**
**dass** das Gabelstück (21) als T-Stück (21) ausgebildet ist.

17. Stromschienensystem einem der obigen Ansprüche,
**dadurch gekennzeichnet,**
**dass** über das Gabelstück (21) elektrische Energie in die Teilbereiche (6) einspeisbar ist.

18. Stromschienensystem nach einem der obigen Ansprüche,
**dadurch gekennzeichnet,**
**dass** die Leistungsschienen (7) derart dimensioniert sind, dass sie eine Stromtragfähigkeit von mindestens 800 A aufweisen, insbesondere von 2.500 oder 3.000 A.

19. Stromschienensystem nach einem der obigen Ansprüche,
**dadurch gekennzeichnet,**
**dass** die Teilbereiche (6) im wesentlichen rechteckige Teilquerschnitte aufweisen.

20. Stromschienensystem nach einem der obigen Ansprüche,
**dadurch gekennzeichnet,**
**dass** die Leistungsschienen (7) des einen Teilbereichs (6) und die Leistungsschienen (7) des anderen Teilbereichs (6) voneinander unabhängige Spannungssysteme führen.

21. Stromschienensystem nach Anspruch 20,
**dadurch gekennzeichnet,**
**dass** die Spannungssysteme voneinander verschiedene Nennspannungen aufweisen.

22. Stromschienensystem nach Anspruch 20 oder 21,
**dadurch gekennzeichnet,**
**dass** die Spannungssysteme Phasen von Drehstromsystemen definieren.

23. Stromschienensystem nach Anspruch 20, 21 oder 22,
**dadurch gekennzeichnet,**
**dass** die Spannungssysteme Nennspannungen von mindestens 230 V und maximal 1.000 V aufweisen.

## Claims

1. Busbar system, in particular for installation on board ships, which extends in a longitudinal direction (x) and has, in base sections (1), a housing (4) which completely surrounds a cross section in a plane which is perpendicular to the longitudinal direction (x), the housing (4) being divided into at least two mutually separated subregions (6) by means of at least one partition wall (5) extending in the longitudinal direction (x), a group of two or more power rails (7), which are electrically isolated from one another, extend in a longitudinal direction (x) and can be used to transmit electrical power, being arranged in each of the subregions (6), **characterized in that** it has, at at least one of its ends, a fork (21), at which at least one of the subregions (6) branches off.

2. Busbar system according to Claim 1, **characterized in that** the housing (4) in the base sections (1) has an outer section (8) per subregion (6) which accommodates the group of power rails (7) of the respective subregion (6), **in that** the outer section (8) is only open towards the partition wall (5), and **in that** the partition wall (5) is connected to the outer sections (8) adjacent to it via connecting elements (9).

3. Busbar system according to Claim 2, **characterized in that** the outer sections (8) are connected to the partition wall (5) via common connecting elements (9).

4. Busbar system according to Claim 2 or 3, **characterized in that** the outer sections (8) have the same design.

5. Busbar system according to Claim 2, 3, or 4, **characterized in that** the outer sections (8) have an upper part (10), a lower part (11) and a side part (12), and **in that** the upper part (10) and the lower part (11) are connected to the partition wall (5) and the side part (12) via connecting elements (9, 15).

6. Busbar system according to Claim 5, **characterized in that** the side part (12) protrudes beyond the upper part (10) and the lower part (11).

7. Busbar system according to Claim 5 or 6, **characterized in that** the upper part (10) has a base (13) and two outwardly bent limbs (14), and **in that** each one of the limbs (14) is connected to the side part (12) and the partition wall (5).

8. Busbar system according to Claim 5, 6 or 7, **characterized in that** the lower part (11) has a base (13) and two outwardly bent limbs (14), and **in that** each of the limbs (14) is connected to the side part (12) and the partition wall (5).

9. Busbar system according to Claim 5, 6 or 7 and 8, **characterized in that** the upper part (10) and the lower part (11) have the same design.

10. Busbar system according to one of Claims 2 to 9, **characterized in that** the partition wall (5) in the base sections (1) protrudes over the outer sections (8).

11. Busbar system according to one of the above claims, **characterized in that** the partition wall (5) in the base sections (1) is of symmetrical design.

12. Busbar system according to one of the above claims, **characterized in that** base sections (1), which are arranged one behind the other in the longitudinal direction (x), can be connected to one another by means of connecting sections (3) in areas of impact (2).

13. Busbar system according to Claim 12, **characterized in that** the base sections (1) have, in the areas of impact (2), base outer elements (16) covering the subregions (6), **in that** a partition element (17), which extends from one base outer element (16) to the other base outer element (16) when seen in cross section, can be inserted between the base outer elements (16), and **in that** the partition element (17) is made of electrically insulating material, in particular plastic.

14. Busbar system according to Claim 13, **characterized in that** the connecting sections (3) have mutually opposing connector outer elements (18), which cover the subregions (6) and can be inserted between the base outer elements (16) before the partition element (17) is inserted.

15. Busbar system according to Claim 14, **characterized in that** the partition element (17) has elastic end sections (20), with which it bears against the base outer elements (16) or against the connector outer elements (18).

16. Busbar system according to one of the above claims, **characterized in that** the fork (21) is in the form of a T piece (21).

17. Busbar system according to one of the above claims, **characterized in that** electrical power can be fed into the subregions (6) via the fork (21).

18. Busbar system according to one of the above claims, **characterized in that** the power rails (7) are dimensioned such that they have a current-carrying capacity of at least 800 A, in particular of 2500 or 3000 A.

19. Busbar system according to one of the above claims, **characterized in that** the subregions (6) have essentially rectangular cross sections elements.

20. Busbar system according to one of the above claims, **characterized in that** the power rails (7) of one subregion (6) and the power rails (7) of the other subregion (6) carry voltage systems which are independent of one another.

21. Busbar system according to Claim 20, **characterized in that** the voltage systems have different rated voltages from one another.

22. Busbar system according to Claim 20 or 21, **characterized in that** the voltage systems define phases of three-phase systems.

23. Busbar system according to Claim 20, 21 or 22, **characterized in that** the voltage systems have rated voltages of at least 230 V and a maximum of 1000 V.

## Revendications

1. Jeu de barres conductrices, qu'on installe en particulier à bord de navires, s'étendant dans une direction longitudinale (x) et muni, dans des segments de base (1), d'un boîtier (4) qui entoure complètement une section transversale dans un plan perpendiculaire à la direction longitudinale (x) ; le boîtier (4) est subdivisé en au moins deux zones partielles (6) séparées l'une de l'autre par au moins une cloison (5) disposée en direction longitudinale (x), dans chacune des zones partielles (6) est placé un groupe de plusieurs barres conductrices de puissance (7) disposées en direction longitudinale (x) et électriquement isolées les unes des autres à l'aide desquelles l'énergie électrique peut être transportée,
**caractérisé en ce que**, à une de ses extrémités au moins, il présente une pièce en fourche (21) de laquelle bifurque au moins une des zones partielles (6).

2. Jeu de barres conductrices selon la revendication 1, **caractérisé en ce que** dans les segments de base (1) le boîtier (4) présente pour chaque zone partielle (6) un segment extérieur (8) qui reçoit le groupe de barres conductrices de puissance (7) dans la zone partielle (6) concernée et le segment extérieur (8) n'est ouvert que vers la cloison (5) et que la cloison (5) est reliée aux segments extérieurs (8) avoisinants par l'intermédiaire d'éléments de liaison (9).

3. Jeu de barres conductrices selon la revendication 2, **caractérisé en ce que** les segments extérieurs (8) sont reliés à la cloison (5) par l'intermédiaire d'éléments de liaison (9) communs.

4. Jeu de barres conductrices selon la revendication 2 ou 3, **caractérisé en ce que** les segments extérieurs (8) sont conçus de façon identique les uns aux autres.

5. Jeu de barres conductrices selon la revendication 2, 3 ou 4, **caractérisé en ce que** les segments extérieurs (8) présentent une partie supérieure (10), une partie inférieure (11) et une partie latérale (12) et que la partie supérieure (10) et la partie inférieure (11) sont reliées à la cloison (5) et à la partie latérale (12) par des éléments de liaison (9, 15).

6. Jeu de barres conductrices selon la revendication 5, **caractérisé en ce que** la partie latérale (12) dépasse de la partie supérieure (10) et de la partie inférieure (11).

7. Jeu de barres conductrices selon la revendication 5 ou 6, **caractérisé en ce que** la partie supérieure (10) présente une base (13) et deux branches (14) courbées vers l'extérieur et que chacune des branches (14) est reliée à la partie latérale (12) et à la cloison (5).

8. Jeu de barres conductrices selon la revendication 5, 6 ou 7, **caractérisé en ce que** la partie inférieure (11) présente une base (13) et deux branches (14) courbées vers l'extérieur et que chacune des branches (14) est reliée à la partie latérale (12) et à la cloison (5).

9. Jeu de barres conductrices selon la revendication 5, 6 ou 7 et 8, **caractérisé en ce que** la partie supérieure (10) et la partie inférieure (11) ont une structure identique.

10. Jeu de barres conductrices selon l'une des revendications 2 à 9, **caractérisé en ce que** dans les segments de base (1) la cloison (5) dépasse des segments extérieurs (8).

11. Jeu de barres conductrices selon l'une des revendications précédentes, **caractérisé en ce que** dans les segments de base (1) la cloison (5) est conçue symétriquement.

12. Jeu de barres conductrices selon l'une des revendications précédentes, **caractérisé en ce que** des segments de base (1) disposés les uns derrière les autres en direction longitudinale (x) peuvent être reliés les uns aux autres dans des zones de jonction (2) par des segments de liaison (3).

13. Jeu de barres conductrices selon la revendication 12, **caractérisé en ce que** dans les zones de jonction (2) les segments de base (1) présentent des éléments extérieurs de base (16) qui chevauchent les zones partielles (6), **en ce qu'**on peut insérer entre les éléments extérieurs de base (16) un élément de séparation (17) qui, lorsqu'on regarde en section transversale, s'étend d'un élément extérieur de base (16) à l'autre élément extérieur de base (16) et l'élément de séparation (17) est en un matériau électriquement isolant, en particulier en matière plastique.

14. Jeu de barres conductrices selon la revendication 13, **caractérisé en ce que** les segments de liaison (3) présentent des éléments extérieurs de liaison (18) qui chevauchent les zones partielles (6) et sont situés face à face et qu'on peut insérer avant d'insérer l'élément de séparation (17) entre les éléments extérieurs de base (16).

15. Jeu de barres conductrices selon la revendication 14, **caractérisé en ce que** l'élément de séparation (17) présente des segments terminaux (20) élastiques à l'aide desquels il s'applique aux éléments extérieurs de base (16) ou aux éléments extérieurs de liaison (18).

16. Jeu de barres conductrices selon l'une des revendications précédentes, **caractérisé en ce que** la pièce en fourche (21) prend la forme d'une pièce en T (21).

17. Jeu de barres conductrices selon l'une des revendications précédentes, **caractérisé en ce que** l'énergie électrique peut être introduite dans les zones partielles (6) par l'intermédiaire de la pièce en fourche (21).

18. Jeu de barres conductrices selon l'une des revendications précédentes, **caractérisé en ce que** les barres conductrices de puissance (7) sont dimensionnées de telle manière que leur capacité conductrice est au moins de 800 A, en particulier d'au moins 2 500 ou 3 000 A.

19. Jeu de barres conductrices selon l'une des revendications précédentes, **caractérisé en ce que** les zones partielles (6) ont des sections transversales partielles pratiquement rectangulaires.

20. Jeu de barres conductrices selon l'une des revendications précédentes, **caractérisé en ce que** les barres conductrices de puissance (7) de l'une des zones partielles (6) et les barres conductrices de puissance (7) de l'autre zone partielle (6) conduisent des systèmes de tension indépendants l'un de l'autre.

21. Jeu de barres conductrices selon la revendication 20, **caractérisé en ce que** les systèmes de tension présentent d es tensions nominales différentes les unes des autres.

22. Jeu de barres conductrices selon la revendication 20 ou 21, **caractérisé en ce que** les systèmes de tension définissent des phases de systèmes de courant triphasé.

23. Jeu de barres conductrices selon la revendication 20, 21 ou 22, **caractérisé en ce que** les systèmes de tension ont des tensions nominales de 230 V au minimum et de 1 000 V au maximum.
